# EUROPÄISCHE PATENTANMELDUNG

(11) **EP 2 532 481 A2**
(43) Veröffentlichungstag der Anmeldung: **12.12.2012**
(21) Anmeldenummer: 12169287.5
(22) Anmeldetag: 24.05.2012
(51) Int. Cl.: B25B 27/30

(54) **Innenfederspanner mit Distanzstücken**

(30) Priorität: 06.06.2011 DE 202011050353 U
(71) Anmelder: Hazet-Werk Hermann Zerver GmbH & Co. KG, 42857 Remscheid (DE)
(72) Erfinder: Piel, Thomas, 51145 Köln (DE); Welp, Peter, 42929 Wermelskirchen (DE)
(74) Vertreter: Ksoll, Peter

(57) **Zusammenfassung**

Die vorliegende Erfindung betrifft einen Innenfederspanner (1) mit Distanzstücken (4), wobei die Distanzstücke (4) auf einem Spannteller (3) zur formschlüssigen Aufnahme eines Federsegmentes (10) austauschbar angeordnet sind. Durch geeignete Wahl der Distanzstücke (4) ist es möglich, das Federsegment (10) auf dem Spannteller (3) exzentrisch versetzt anzuordnen.

## Beschreibung

Die vorliegende Erfindung betrifft einen Innenfederspanner mit Distanzstücken.

Die vorliegende Erfindung betrifft einen Innenfederspanner zur Montage und/oder Demontage einer Fahrwerksfeder eines Kraftfahrzeuges gemäß den Merkmalen im Oberbegriff von Patentanspruch 1.

Die vorliegende Erfindung betrifft weiterhin einen Spannteller für einen Innenfederspanner gemäß den Merkmalen im Patentanspruch 15.

Bei Kraftfahrzeugen werden zur Steigerung des Fahrkomforts gefederte Fahrwerke bzw. Achsen eingesetzt. Um eine notwendige Federkraft zum Ein- und Ausfedern des Rades bereitzustellen, weisen die Fahrwerksteile als integralen Bestandteil eine Federkomponente auf. Diese Federkomponente ist häufig eine Schraubendruckfeder, da sie einen optimalen Kompromiss aus möglicher Abstimmung des gewünschten Fahrkomforts sowie günstiger Produzierbarkeit und hoher Langlebigkeit bildet.

Damit beim Überfahren von Schlaglöchern oder sonstigen Bodensenken das Rad ausfedern kann und nicht nur beim Überfahren von Bodenwellen einfedern kann, ist die Schraubendruckfeder im eingebauten Zustand des Kraftfahrzeuges vorgespannt. Die Vorspannung erfolgt durch die Gewichtskraft des Fahrzeuges, welche die Schraubendruckfeder in einer Ruheposition mehrere Zentimeter einfedern lässt.

Wird das Fahrzeug angehoben, beispielsweise auf eine Arbeitsbühne, federn die Räder aus und werden an einem Endanschlag begrenzt, sodass ein weiteres Ausfedern verhindert wird. Damit die Feder in dem ausgefederten Zustand nicht aus dem Fahrwerk bzw. ihrer Einbauposition herausfällt, befindet sie sich immer noch in einem vorgespannten Zustand. Ist es nun notwendig, Reparatur, Montage oder sonstige Wartungs- und Instandsetzungsarbeiten an einem Fahrwerk durchzuführen bzw. einen Federwechsel durchzuführen, so muss die Vorspannkraft der Schraubendruckfeder überwunden werden, sodass die Feder entnehmbar ist.

Aus dem Stand der Technik sind hierzu Federspanner bekannt, insbesondere Innenfederspanner, die in der Feder positioniert werden und dann durch einen Spannantrieb gegen die Vorspannkraft der Feder gespannt werden und somit die komprimierte Schraubendruckfeder aus dem Fahrzeug mit samt des Federspanners entnehmbar ist.

Beispielsweise ist aus der DE 201 19 267 U1 ein Innenfederspanner bekannt, bei dem ein zentraler Spindelantrieb mit zwei an den Enden des Spindelantriebs angeordneten Spannplatten ausgerüstet ist, welcher innerhalb einer Schraubendruckfeder positionierbar ist.

Verschiedene Fahrzeugtypen, vom Kleinwagen über den Mittelklassebereich bis hin zu kleinen Nutzfahrzeugen haben jedoch unterschiedlich dimensionierte Schraubendruckfedern, um die jeweiligen Anforderungen an den Fahrkomfort bzw. die Zuladung, zu erfüllen.

Um ein möglichst breites Spektrum verschiedener Fahrzeugtypen im Werkstattbereich bedienen zu können, bedarf es somit eines großen Sortimentes an Spezialwerkzeugen, sodass eine Vielzahl von Fahrzeugtypen, auch herstellerübergreifend und sicherheitskonform, bedient werden kann.

Aufgabe der vorliegenden Erfindung ist es daher, aus dem Stand der Technik bekannte Innenfederspanner derart zu verbessern, dass sie universeller anwendbar sind und einfacher handhabbar sind.

Die zuvor genannte Aufgabe wird erfindungsgemäß durch einen Innenfederspanner mit den Merkmalen im Anspruch 1 gelöst.

Die zuvor genannte Aufgabe wird weiterhin durch einen Spannteller für einen Innenfederspanner gemäß den Merkmalen im Anspruch 15 gelöst.

Vorteilhafte Ausführungsvarianten der vorliegenden Erfindung sind Bestandteil der abhängigen Ansprüche.

Der erfindungsgemäße Innenfederspanner zur Montage und/oder Demontage einer Fahrwerksfeder eines Kraftfahrzeuges, weist ein zentrales Spannmittel auf, an dessen Enden jeweils ein Spannteller zur Koppelung mit der Fahrwerksfeder anordnenbar ist, wobei die Spannteller jeweils eine Kontaktfläche zur Aufnahme eines Federendes aufweisen und wobei die Spannteller durch das Spannmittel relativ verschieblich zueinander gelagert sind. Der Innenfederspanner ist erfindungsgemäß dadurch gekennzeichnet, dass auf mindestens einem Spannteller Distanzstücke zur formschlüssigen Aufnahme eines Federsegmentes im Bereich des Federendes austauschbar anordnenbar sind.

Durch den erfindungsgemäßen Innenfederspanner mit austauschbar anordnenbaren Distanzstücken ist es möglich, verschiedene Innendurchmesser von Kraftfahrzeugfedern, ebenso wie unterschiedliche Drahtdurchmesser mit nur einem Innenfederspanner zu montieren bzw. zu demontieren. Durch einfaches Auswechseln der austauschbaren Distanzstücke können beispielsweise Innendurchmesser von 60 mm bis hin zu Innendurchmessern von über 70 mm mit nur einem Spannteller gehandhabt werden. Die austauschbaren Distanzstücke sind vorzugsweise über einen Klemmsitz, der form- und/oder kraftschlüssig in Aufnahmeöffnungen des Spanntellers angeordnet ist, gehalten. Sie sind somit von einem anwendenden Monteur vor Ort einfach auswechselbar, sodass durch einfaches Austauschen der Distanzstücke der Innenfederspanner für verschiedenste Federtypen anwendbar ist. Weiterhin kann auch auf zukünftig verbaute Federtypen reagiert werden, da durch einfaches Austauschen der Distanzstücke beliebige formschlüssige Aufnahmen zum Einsatz in die Federenden geschaffen werden.

In einer bevorzugten Ausführungsvariante der vorliegenden Erfindung sind zwei Distanzstücke, vorzugsweise drei Distanzstücke, auf dem Spannteller angeordnet, wobei durch die Distanzstücke ein im Wesentlichen parallel zu der Spanntellerebene und/oder Federwindungsebene verlaufender Aufnahmedurchmesser gebildet ist, der zur formschlüssigen Aufnahme im Bereich eines Federsegmentes dem Innendurchmesser des Federsegmentes entspricht. Durch die zwei, vorzugsweise drei oder aber auch mehr Distanzstücke, die auf einem Spannteller angeordnet sind, wird der Aufnahmedurchmesser gebildet, der durch Austausch der Distanzstücke wiederum variabel gestaltet ist. Hierdurch können erfindungsgemäß voneinander verschiedene Innendurchmesser von Federsegmenten mit nur einem Spannteller und verschiedenen Distanzstücken gehandhabt werden.

Durch die formschlüssige Aufnahme erfolgt eine betriebs- und arbeitssichere Lagefixierung der Federsegmente auf dem Spannteller. Ein Abrutschen des Federsegmentes oder aber ein Abrutschen des Spanntellers wird durch die formschlüssige Aufnahme verhindert. Bevorzugt greifen die Distanzstücke dazu in den Innendurchmesser des Federsegmentes, ganz besonders bevorzugt in ein Federsegment der letzten Windungen bzw. die letzten Windungen des Federendes ein. Ein Abscheren, radial nach außen wird hierdurch verhindert. Eine besonders betriebssichere Handhabung des erfindungsgemäßen Innenfederspanners ist die Folge.

Weiterhin besonders bevorzugt ist zwischen dem Aufnahmedurchmesser und dem Innendurchmesser eine Spielpassung oder eine Übergangspassung herstellbar. Hierdurch wird durch entsprechende Wahl der Distanzstücke ein passgenaues aber einfaches Ansetzen des Spanntellers im Bereich des Federendes sichergestellt. Durch die Spielpassung und/oder Übergangspassung wird sichergestellt, dass trotz Passgenauigkeit durch rein händisches Einlegen, der Aufnahmedurchmesser in den Innendurchmesser eingreift. Hierdurch steigt zum einen die Betriebssicherheit, zum anderen sind die Schraubendruckfedern zumeist zum Korrosionsschutz lackiert. Ein Hin- und Herwackeln würde zu einer Schädigung des Korrosionsschutzes in Form von Lackabplatzern führen, was wiederum durch den passgenauen Sitz verhindert wird.

In einer weiteren vorteilhaften Ausführungsvariante ist durch Anordnung von Distanzstücken mit voneinander verschiedenen Längen der Aufnahmedurchmesser veränderbar, sodass verschiedene Innendurchmesser universal mit einem Innenfederspanner handhabbar sind. Im Rahmen der Erfindung ist es möglich, Distanzstücke mit einer Länge von nur wenigen Millimetern, beispielsweise 2, 3 oder auch 5 mm bis hin zu Distanzstücken mit einer Länge von deutlich mehr als 5 mm, also 6, 7, 8 oder auch 10 mm oder mehr einzusetzen. Hierdurch erfolgt eine Variation des Aufnahmedurchmessers um circa 10 bis 15 mm oder auch mehr. Beispielsweise ist ein Aufnahmedurchmesser von 40, 50 oder 60 mm auf einen Aufnahmedurchmesser von 60, 70 oder 80 mm veränderbar.

Um die Distanzstücke vorteilhaft auf dem Spannteller anzuordnen, weisen diese bevorzugt einen Aufnahmekopf und einen Distanzfuß auf, wobei der Aufnahmekopf in einer Aufnahmeöffnung des Spanntellers angeordnet wird. Die Aufnahmeöffnung weist dabei eine zu dem Aufnahmekopf korrespondierende Kontur auf, sodass zum einen eine formschlüssige Aufnahme erfolgt. Hierbei können Kräfte von bis zu mehreren Dutzend Newton oder gar mehrere Hundert Newton, beispielsweise 50, 100, 150, 200 oder mehr N, auftreten, sodass durch die formschlüssige Aufnahme des Distanzstückes selber eine sichere Aufnahmemöglichkeit für die Feder selbst gegeben wird.

In besonders bevorzugter Ausführungsvariante weist der Aufnahmekopf eine kreisabschnittsförmige Kontur auf und ist damit formschlüssig in einer Aufnahmeöffnung des Spanntellers anordnenbar. Die kreisabschnittsförmige Kontur bietet die Möglichkeit, das ein einfaches Einstecken des Distanzstückes möglich ist und gleichzeitig durch den restlichen Abschnitt, der nicht durch den Kreisbogenabschnittsverlauf ausgebildet ist, erfolgt eine radiale Orientierung des Distanzfußes nach außen, was wiederum vorteilig durch die geometrische Ausgestaltung eine formschlüssige Eigensicherung darstellt. Weiterhin besonders bevorzugt ist das Distanzstück zusätzlich kraftschlüssig in der Aufnahmeöffnung und/oder an dem Spannteller lagefixiert.

Hierzu sind besonders bevorzugt Klemmnasen an dem Distanzstück ausgebildet, die wiederum in der Aufnahmeöffnung oder einer speziellen Öffnung zur Aufnahme der Klemmnasen anordnenbar sind. Hierdurch wird sichergestellt, dass auch bei einem Arbeiten über Kopf ein Herausfallen der Distanzstücke aus dem Spannteller vermieden wird.

Besonders bevorzugt wird durch die radial nach außen zeigenden Distanzfüße der Distanzstücke der Aufnahmedurchmesser festgelegt. Durch Austausch der Distanzstücke mit verschieden langen Distanzfüßen ist somit der Aufnahmedurchmesser veränderbar.

Die Distanzfüße liegen mit einer jeweiligen Stirnseite, welche die radial nach außen zeigende Seite des Distanzstückes darstellt, an dem Innendurchmesser im Bereich des Federsegmentes an. Die Stirnseite kommt somit zumindest abschnittsweise an dem Innendurchmesser des Federsegmentes zur Anlage, was die formschlüssige Lagefixierung des Spanntellers in der korrespondierenden Windung im Bereich des Federsegmentes ausbildet. Bevorzugt weist die Stirnseite eine Krümmung auf, die der Krümmung des Innendurchmessers entspricht. Hierdurch wird die formschlüssige Anlage erfindungsgemäß durch eine größere Anlagefläche verbessert und eine Beschädigung der Feder in Form einer mechanischen Einkerbung oder aber Lackabplatzern wird vermieden.

Im Rahmen der Erfindung ist es weiterhin möglich, durch gleichzeitiges Anordnen von Distanzmitteln mit voneinander verschiedenen langen Distanzfüßen den Mittelpunkt des Innendurchmessers des aufzunehmenden Federendes exzentrisch zu einer Mittellängsachse des Spanntellers zu versetzen. Dies geschieht besonders vorteilig, um auch komplex eingebaute Schraubendruckfedern oder aber beengte Platzverhältnisse zur Durchführung der Montage- und Demontagearbeiten zu bewältigen. Bevorzugt weisen die Stirnseiten dann eine der exzentrischen Aufnahme angepasste Krümmung auf. Hierdurch wird wiederum die formschlüssige Aufnahme sichergestellt.

In einer weiteren bevorzugten Ausführungsvariante sind die Distanzstücke aus einem hochfesten Kunststoff hergestellt. Der Kunststoff ist besonders bevorzugt derart gewählt, dass er die zu erwartenden Kräfte von mehreren Dutzend Newton aufnimmt und gleichzeitig eine Gleitwirkung an seiner Oberfläche aufweist, sodass ein Ansetzen des Spanntellers mit den Distanzstücken möglich ist. Vorzugsweise ist der Kunststoff derart gewählt, dass eine Beschädigung der Lackbeschichtung der Schraubendruckfeder vermieden wird.

In einer weiteren bevorzugten Ausführungsvariante können die Distanzstücke aus einem Kunststoff oder aber auch aus einem metallischen Werkstoff oder aber Leichtmetall gefertigt sein und/oder eine zusätzliche Beschichtung aufweisen. Vorzugsweise ist die Beschichtung an den Stirnseiten angebracht und besteht aus einer Kunststoffbeschichtung oder einer Gummibeschichtung. Auch hierdurch wird wiederum ein leichtes Ansetzen des Spanntellers mit den erfindungsgemäßen Distanzstücken in den Windungen der Feder ermöglicht und die Oberfläche der Feder wird durch die Beschichtung schonend auf Abstand gehalten.

In einer weiteren besonders bevorzugten Ausführungsvariante sind die Distanzstücke gekennzeichnet, sodass die unterschiedlichen Längen der Distanzfüße erkennbar sind. Vorzugsweise erfolgt die Kennzeichnung durch verschiedene Zeichen oder aber auch durch eine farbliche Markierung. Beispielsweise ist es vorstellbar, dass die jeweiligen Längen der Distanzfüße in Form von Zahlen auf der Oberfläche der Distanzstücke eingeprägt oder aufgedruckt sind. Ebenfalls ist es vorstellbar, das ganze Distanzstück oder aber auch nur Teile des Distanzstückes farblich zu markieren, sodass es einem anwendenden Monteur besonders einfach fällt, die zu der zu demontierenden Feder entsprechenden Distanzstücke in den Spannteller einzusetzen und eine entsprechend leichte und kurze Arbeitsvorbereitung stattfindet.

Weiterer Bestandteil der Erfindung ist ein Spannteller, zum Einsatz an einem Innenfederspanner, wobei der Spannteller in einem Endbereich einer Schraubendruckfeder in die Windungen eingesetzt wird und ein Innendurchmesser formschlüssig lagefixiert, sodass über einen mechanischen und/oder über einen Antrieb des Innenfederspanners, beispielsweise einen Spindelantrieb oder aber einen Hydraulikantrieb, eine Kontraktion der Feder stattfinden kann.

Der erfindungsgemäße Spannteller weist mindestens eines der zuvor genannten Merkmale auf und ist über Distanzstücke, welche auf dem Spannteller formschlüssig und/oder kraftschlüssig austauschbar lagefixiert werden können, universell für verschiedenste Federtypen einsetzbar. Hierdurch können bereits bestehende Innenfederspannersysteme durch den erfindungsgemäßen Spannteller kostengünstigerweise nachgerüstet werden und sind damit einem breiteren Einsatzspektrum zugänglich, ohne dass auf ein Großsortiment von Spanntellern zurückgegriffen werden muss.

Weitere Vorteile, Merkmale, Eigenschaften und Aspekte der vorliegenden Erfindung ergeben sich aus der folgenden Beschreibung. Bevorzugte Ausführungsvarianten sind in den schematischen Figuren dargestellt. Die Figuren dienen dem einfachen Verständnis der Erfindung. Es zeigen:
- Figur 1: einen erfindungsgemäßen Federspanner in perspektivischer Ansicht;
- Figur 2: einen erfindungsgemäßen Spannteller in einer Draufsicht mit Distanzstücken;
- Figur 3: den Spannteller aus Figur 2 mit anderen Distanzstücken und hierdurch erzeugten exzentrischen Versatz;
- Figur 4: einen Spannteller mit unterschiedlichen Distanzstücken und einem hierdurch erzeugten exzentrischen Versatz;
- Figur 5: eine Schnittansicht durch ein Distanzstück in einem Spannteller und
- Figur 6a und b: einen erfindungsgemäßen Innenfederspanner in einer Schraubendruckfeder angesetzt.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt einen erfindungsgemäßen Innenfederspanner 1 aufweisend ein zentrales Spannmittel 2 sowie zwei an dem Spannmittel 2 festgelegte Spannteller 3 zur Aufnahme einer hier nicht näher dargestellten Fahrwerksfeder. In dem auf die Bildebene bezogenen unteren Spannteller 3 sind Distanzstücke 4 eingesetzt, die einen in Figur 2 gezeigten Aufnahmedurchmesser 5 festlegen.

Figur 2 zeigt den aus Figur 1 bekannten unteren Spannteller 3 des Innenfederspanners 1. Zu erkennen ist, dass der Aufnahmedurchmesser 5 durch Stirnseiten 6 der hier drei angeordneten Distanzstücke 4 aufgespannt wird. Die Distanzstücke 4 selber sind mit einem Aufnahmekopf 7 jeweils in eine Aufnahmeöffnung 8 in der Spannplatte 3 angeordnet. Der Aufnahmekopf 7 und die Aufnahmeöffnung 8 selber sind im Rahmen der Erfindung standardisiert, sodass unterschiedliche Distanzstücke 4 jeweils universal mit ihrem Aufnahmekopf 7 in eine Aufnahmeöffnung 8 einsetzbar sind.

Der Distanzfuß 9 des Distanzstückes 4 weist dann eine jeweils spezifische Länge L auf, welche wiederum, wie bereits oben erwähnt, im Zusammenspiel mit den anderen Distanzstücken 4 den Aufnahmedurchmesser 5 festlegt. Hier dargestellt sind Distanzfüße 9 mit einer Länge L, die eine Aufweitung des Außendurchmessers von 20 mm entspricht. Folglich sind die Distanzstücke 4 mit der Kennzeichnungszahl "10" versehen, sodass einem anwendenden Monteur ersichtlich wird, dass er durch Wahl der Distanzstücke 4 mit der Kennzeichnung "10" eine Aufnahmedurchmesservergrößerung von 20 mm vornimmt, also eine Radiusvergrößerung von jeweils 10 mm. Im Rahmen der Erfindung bietet diese Kennzeichnung insbesondere die Möglichkeit, die in Figur 3 und 4 beschriebenen exzentrischen Versätze durch korrekte Wahl der Distanzstücke 4 nachvollziehbar einzustellen. Beispielsweise ist es möglich, durch die Wahl der in Figur 3 dargestellten Distanzstücke 4 mit den Kennzeichnungszahlen "10", "7" und "9" den genauen jeweiligen exzentrischen Versatz bezogen auf die Bildebene in Horizontal- und Vertikalrichtung vorherzubestimmen.

Weiterhin dargestellt in Figur 2 ist ein Federsegment 10 einer Schraubendruckfeder, wobei in dem Federsegment 10 ein Innendurchmesser 11 vorhanden ist. Der Innendurchmesser 11 wird durch den Aufnahmedurchmesser 5 vorzugsweise formschlüssig nahezu spielfrei aufgenommen. Zur axialen Aufbringung einer Kraft liegt das Federsegment 10 auf einer in Figur 1 dargestellten Aufnahmefläche 12 auf dem Spannteller 3 auf.

In Figur 3 dargestellt ist ein Spannteller 3, wobei hier voneinander verschiedene Distanzstücke 4 eingesetzt sind. Die Distanzstücke 4 unterscheiden sich durch verschiedene Längen des Fußbereiches, wodurch ein exzentrischer Versatz 13 des Mittelpunktes 14 des Innendurchmessers 11 des Federsegmentes 10 und einer Mittellängsachse 15 des Spanntellers 3 erfolgt. Auf die Bildebene bezogen wird der Versatz hierbei horizontal nach rechts erzeugt.

Figur 4 zeigt eine weitere Möglichkeit eines exzentrischen Versatzes 13 durch Wahl dreier voneinander verschiedener Distanzstücke 4. Hierbei erfolgt der exzentrische Versatz 13 sowohl auf die Bildebene bezogen nach links und nach oben. Weiterhin erkennbar in Figur 2, 3 und 4 ist, dass die Distanzstücke 4 jeweils mit einer Stirnseite 16 an einer Innenfläche 17 des Federsegmentes 10 zumindest abschnittsweise zur Anlage kommen. Die Stirnseite 16 weist dabei bevorzugt eine Krümmung 18 auf, die der Innenkrümmung 19 des Federsegmentes 10 in diesem Abschnitt entspricht.

Figur 5 zeigt eine Detailschnittansicht eines Distanzstückes 4, welches in einer Aufnahmeöffnung 8 des Spanntellers 3 eingesetzt ist. Das Distanzstück 4 selber ist mit seinem Aufnahmekopf 7 in der Aufnahmeöffnung 8 formschlüssig angeordnet. Es weist zusätzlich Haltenasen 20 auf, die in eine Klemmöffnung 21 eingreifen, sodass eine kraftschlüssige Fixierung der Distanzstücke 4 zusätzlich in der Aufnahmeöffnung 8 erfolgt. Ein Herausfallen der Distanzstücke 4 wird hierdurch verhindert.

Figur 6a und b zeigen den erfindungsgemäßen Innenfederspanner 1 im Eingriff in einer Schraubendruckfeder 22. Der obere und untere Spannteller 3 greift jeweils in ein Federsegment 10 im Bereich des Federendes 23 ein und die Aufnahmefläche 12 ermöglicht ein axiales Stauchen der Feder durch Aufbringung einer Stauchkraft über das Spannmittel 2. Zur formschlüssigen radialen Fixierung sind die Distanzstücke 4 in den Spanntellern 3 angeordnet und stützen das im Bereich des jeweils eingegriffenen Federsegmentes 10 radial nach außen ab.

Die Ausführungsvariante gemäß Figur 6b zeigt ein bewusstes Verschwenken von Spannteller 3, Spannmittel 2 und Schraubendruckfeder 22, welches über die Distanzstücke zwischen Spannteller 3 und Schraubendruckfeder 22 möglich ist. Auch solche Arbeitssituationen sind durch die erfindungsgemäßen Distanzstücke 4 gut handhabbar.

Der auf die Bildebene von Figur 6b bezogene rechte Spannteller 3 ist dabei in Radialrichtung R nach oben durch entsprechende Wahl der Distanzstücke 4 versetzt. Das auf die Bildebene bezogene obere Distanzstück 4 weist nur eine kurze Länge L_{O} des Distanzfußes 9_{O} auf, in Relation zu dem auf die Bildebene bezogenen unteren Distanzstück 4_{U}, welches eine größere Länge L_{U} des Distanzfußes 9_{U} aufweist. Hierdurch erfolgt ein Versatz zwischen der Mittellängsachse 24 der Schraubendruckfeder 25 zu der Mittellängsachse 26 des Innenfederspanners 1. Dies erfolgt in einem in Figur 6b dargestellten Winkel α. Der Versatz kann jedoch auch nur an dem auf die Bildebene bezogenen linken Spannteller erfolgen. Ebenfalls ist es im Rahmen der Erfindung möglich, den Versatz an beiden Spanntellern einzustellen, so dass die Mittellängsachse 24 der Schraubenfeder 25 und die Mittellängsachse 26 des Innenfederspanners 1 parallel versetzt sind.

### Bezugszeichen:

- 1 -: Innenfederspanner
- 2 -: Spannmittel
- 3 -: Spannteller
- 4 -: Distanzstück
- 4_{O} -: Distanzstück
- 4_{U} -: Distanzstück
- 5 -: Aufnahmedurchmesser
- 6 -: Stirnseite
- 7 -: Aufnahmekopf
- 8 -: Aufnahmeöffnung
- 9 -: Distanzfuß
- 9_{O} -: Distanzfuß
- 9_{U} -: Distanzfuß
- 10-: Federsegment
- 11 -: Innendurchmesser
- 12-: Aufnahmefläche
- 13 -: exzentrischer Versatz
- 14 -: Mittelpunkt zu 11
- 15 -: Mittelängsachse zu 3
- 16 -: Stirnseite
- 17 -: Innenfläche
- 18 -: Krümmung zu 16
- 19 -: Innenkrümmung zu 10
- 20 -: Haltenase
- 21 -: Klemmöffnung
- 22 -: Schraubendruckfeder
- 23 -: Federende
- 24 -: Mittellängsachse zu 25
- 25 -: Schraubendruckfeder
- 26 -: Mittelängsachse zu 1
- A -: Axialrichtung
- R -: Radialrichtung
- L -: Länge
- L_{U} -: Länge
- α -: Winkel

## Patentansprüche

1. Innenfederspanner (1) zur Montage und/oder Demontage einer Fahrwerksfeder (22) eines Kraftfahrzeuges, aufweisend ein zentrales Spannmittel (2), an dem zwei Spannteller (3) zur Koppelung mit der Fahrwerksfeder (22) festlegbar sind, wobei die Spannteller (3) eine Aufnahmefläche (12) zur Aufnahme eines Federsegmentes (10) aufweisen und wobei die Spannteller (3) durch das Spannmittel (2) relativverschieblich zueinander bewegbar sind, **dadurch gekennzeichnet, dass** auf einem Spannteller (3) Distanzstücke (4) zur formschlüssigen Aufnahme des Federsegmentes (23) austauschbar anordnenbar sind.

2. Innenfederspanner nach Anspruch 1, **dadurch gekennzeichnet, dass** zwei Distanzstücke (4), vorzugsweise drei Distanzstücke (4) auf dem Spannteller (3) angeordnet sind, wobei durch die Distanzstücke (4) ein im Wesentlichen parallel zu der Spanntellerebene und/oder Federwindungsebene verlaufender Aufnahmedurchmesser (5) gebildet ist, der zur formschlüssigen Aufnahme des Federsegmentes (10) dessen Innendurchmesser (11) entspricht.

3. Innenfederspanner nach Anspruch 2, **dadurch gekennzeichnet, dass** durch austauschbare Distanzstücke (4) zwischen dem Aufnahmedurchmesser (5) und dem Innendurchmesser (11) eine Spielpassung oder eine Übergangspassung herstellbar ist.

4. Innenfederspanner nach einem der Ansprüche 2 oder 3, **dadurch gekennzeichnet, dass** durch Anordnung von Distanzstücken (4) mit voneinander verschiedenen Längen (L) der Aufnahmedurchmesser (5) veränderbar ist, so dass verschiedene Innendurchmesser (11) universal mit einem Innenfederspanner (1) handhabbar sind.

5. Innenfederspanner nach einem der Ansprüche 1 bis 4, **dadurch gekennzeichnet, dass** die Distanzstücke (4) einen Aufnahmekopf (7) und einen Distanzfuß (9) aufweisen, wobei der Aufnahmekopf (7) in einer Aufnahmeöffnung (8) des Spanntellers (3) anordnenbar sind.

6. Innenfederspanner nach Anspruch 5, **dadurch gekennzeichnet, dass** die Distanzstücke (4) einen einheitlichen Aufnahmekopf (7) aufweisen, wobei der Aufnahmekopf (7) vorzugsweise ein kreisabschnittsförmige Kontur aufweist und die Distanzstücke (4) in der Aufnahmeöffnung (8) formschlüssig anordnenbar sind.

7. Innenfederspanner nach Anspruch 5 oder 6, **dadurch gekennzeichnet, dass** die Aufnahmeköpfe (7) Klemmnasen zur Fixierung in der Aufnahmeöffnung (8) aufweisen.

8. Innenfederspanner nach einem der Ansprüche 5 bis 7, **dadurch gekennzeichnet, dass** der Distanzfuß (9) eines in der Aufnahmeöffnung (8) angeordneten Distanzstücke (4) radial nach außen zeigend orientiert ist, wobei durch Austausch der Distanzstücke (4) mit voneinander verschieden langen Distanzfüßen (9) der Aufnahmedurchmesser (5) veränderbar ist.

9. Innenfederspanner nach einem der Ansprüche 5 bis 8, **dadurch gekennzeichnet, dass** die Distanzfüße (9) eine Stirnseite (16) zur Lagefixierung des Innendurchmessers (11) des Federendes (23) aufweisen, wobei die Stirnseite (16) zumindest abschnittsweise an dem Innendurchmesser (11) des Federendes (23) zur Anlage kommend ausgebildet ist, vorzugsweise weist die Stirnseite (6) eine Krümmung (18) auf, die der Innenkrümmung (19) des Innendurchmessers (11) entspricht.

10. Innenfederspanner nach einem der Ansprüche 5 bis 9, **dadurch gekennzeichnet, dass** durch gleichzeitiges Anordnen von Distanzstücken (4) mit voneinander verschieden langen Distanzfüßen (9) der Innendurchmesser (11) des Federendes (23) exzentrisch versetzt zu einer Mittellängsachse (15) des Spanntellers (3) aufnehmbar ist.

11. Innenfederspanner nach Anspruch 10, **dadurch gekennzeichnet, dass** die Stirnseiten (16) ein der exzentrischen Aufnahme angepasste Krümmung (18) aufweisen.

12. Innenfederspanner nach einem der Ansprüche 1 bis 11, **dadurch gekennzeichnet, dass** die Distanzstücke (4) aus eine Kunststoff hergestellt sind.

13. Innenfederspanner nach einem der Ansprüche 9 bis 12, **dadurch gekennzeichnet, dass** die Stirnseiten (16) eine Beschichtung aufweisen, vorzugsweise eine Kunststoffbeschichtung oder eine Gummibeschichtung.

14. Innenfederspanner nach einem der Ansprüche 1 bis 13, **dadurch gekennzeichnet, dass** die Distanzstücke (4) gekennzeichnet sind, so dass die unterschiedlichen Längen der Distanzfüße (9) erkennbar sind, vorzugsweise erfolgt die Kennzeichnung durch Zeichen und/oder durch Farbe.

15. Spannteller (3) für einen Innenfederspanner (1) zur Montage und/oder Demontage einer Schraubendruckfeder (22), insbesondere mit mindestens einem der Merkmale nach einem der Ansprüche 1 bis 14, **dadurch gekennzeichnet, dass** Distanzstücke (4) zur Festlegung eines Aufnahmedurchmessers (5) austauschbar an dem Spannteller (3) anordnenbar sind.
